# EUROPÄISCHE PATENTSCHRIFT

(11) **EP 4 215 717 B1**
(45) Veröffentlichungstag und Bekanntmachung des Hinweises auf die Patenterteilung: **06.12.2023**
(21) Anmeldenummer: 22152299.8
(22) Anmeldetag: 19.01.2022
(51) Int. Cl.: E21B 19/084, E21B 44/02, E21B 19/00

(54) **BAUMASCHINE UND VERFAHREN ZUM BETREIBEN EINER BAUMASCHINE**
CONSTRUCTION MACHINE AND METHOD FOR OPERATING A CONSTRUCTION MACHINE
MACHINE DE CONSTRUCTION ET PROCÉDÉ DE FONCTIONNEMENT D'UNE MACHINE DE CONSTRUCTION

(43) Veröffentlichungstag der Anmeldung: 26.07.2023
(73) Patentinhaber: BAUER Maschinen GmbH, 86529 Schrobenhausen (DE)
(72) Erfinder: OSTERLAND, Matthias, 86529 Schrobenhausen (DE); VOIGT, Marco, 86529 Schrobenhausen (DE)
(74) Vertreter: Wunderlich & Heim Patentanwälte Partnerschaftsgesellschaft mbB

(56) Entgegenhaltungen:
- WO-A1-2010/089096
- DE-A1-102014 109 918
- DE-U1- 8 630 852
- DE-U1- 9 005 485
- US-A1- 2019 256 328

## Beschreibung

Die Erfindung betrifft eine Baumaschine gemäß dem Anspruch 1. Weiterhin betrifft die Erfindung ein Verfahren zum Betreiben einer Baumaschine nach dem Anspruch 7. Baumaschinen mit einem Mast, entlang welchem ein Werkzeug bewegbar gelagert ist, welches an einem Seil zum Heben und Senken des Werkzeuges aufgehängt ist, sind seit langem bekannt.

Bei derartigen Baumaschinen, wie in der DE 10 2014 109918 offenbart, wird eine Seilwinde üblicherweise mit einem Hydraulikmotor angetrieben, welcher von einer Hydraulikpumpe mit Hydraulikfluid versorgt wird. Die Hydraulikpumpe wird üblicherweise über einen Verbrennungsmotor, insbesondere einen Dieselmotor, angetrieben.

DE 90 05 485 U1 offenbart ein Bohrgerät mit elektrisch oder hydraulisch angetriebenen Seilwinden.

Bei Kränen, wie zum Beispiel in der DE 86 30 852 und der US 2019/256328 offenbart wurden ebenfalls bereits elektrische Windenmotoren eingesetzt. Allerdings können diese relativ einfachen Steuerverfahren bei Kränen nicht auf die komplexen Prozesse bei den erfindungsgemäßen Baumaschinen mit an einem Mast geführten Werkzeugeinrichtungen übertragen werden.

Der Erfindung liegt die **Aufgabe** zugrunde, eine Baumaschine und ein Verfahren zum Betreiben einer Baumaschine anzugeben, welche einen besonders wirtschaftlichen, umweltschonenden und zuverlässigen Betrieb ermöglichen.

Die Aufgabe wird zum einen durch eine Baumaschine mit den Merkmalen des Anspruchs 1 und zum anderen durch ein Verfahren mit den Merkmalen des Anspruchs 7 gelöst. Bevorzugte Ausführungsformen der Erfindung sind in den abhängigen Ansprüchen angegeben.

Die erfindungsgemäße Baumaschine, welche insbesondere als ein Bohrgerät ausgebildet ist, umfasst einen Mast, entlang welchem eine Werkzeugeinrichtung bewegbar gelagert ist, wobei die Werkzeugeinrichtung an einem Seil aufgehängt ist, welches zum Heben und Senken der Werkzeugeinrichtung mittels einer Seilwinde betätigbar ist, welche von einem Elektromotor als Windenantrieb in einem Antriebsmodus angetrieben ist, wobei der Elektromotor zum Betreiben in einem Rekuperationsmodus ausgebildet ist, in welchem der Elektromotor beim Senken der Werkzeugeinrichtung elektrische Energie erzeugt und abgibt, und einer Steuerung, welche ausgebildet ist, abhängig von einem vorgebbaren Sollwert, den Elektromotor so anzusteuern, dass das Seil sowohl im Antriebsmodus als auch im Rekuperationsmodus des Elektromotors gespannt ist.

Ein erster Aspekt der Erfindung besteht darin, zum Antreiben der Seilwinde einen Elektromotor einzusetzen, welcher sowohl in einem Antriebsmodus als auch in einem Rekuperationsmodus betreibbar ist. Somit kann insbesondere bei einem Senken der Werkzeugeinrichtung, welche etwa ein Tiefbauwerkzeug, ein Bohrantrieb, eine Ramme oder ein Rüttler sein kann, Lageenergie in elektrische Energie umgesetzt werden. Diese elektrische Energie kann an einen Energiespeicher oder einen elektrischen Energieverbraucher der Baumaschine abgegeben werden. Auf diese Weise wird der Energieverbrauch der Maschine reduziert, was wirtschaftlich und umweltschonend ist.

Die Erfindung erschöpft sich jedoch nicht in der Verwendung eines rekuperativ betreibbaren Elektromotors für die Seilwinde. Vielmehr ist gemäß einem weiteren Aspekt der Erfindung eine Steuerung vorgesehen, mit welcher der Elektromotor sowohl in dem Antriebsmodus als auch insbesondere im Rekuperationsmodus so betrieben wird, dass eine vorgegebenen Seilspannung gewährleistet ist. Beispielsweise kann es zu bestimmten Betriebszeitpunkten, etwa wenn ein am Seil aufgehängtes Werkzeug, etwa ein Bohrwerkzeug, in ein mit Flüssigkeit gefülltes Bohrloch abgelassen wird, beim Auftreffen auf die Flüssigkeitsoberfläche dazu kommen, dass das Werkzeug abgebremst wird und anschließend mit einer geringeren Sinkgeschwindigkeit absinkt. Beispielsweise in einem solchen Betriebszustand wird durch die Steuerung sichergestellt, dass der als Generator im Rekuperationsmodus betriebene Elektromotor bei einem weiteren Absenken der Werkzeugeinrichtung mit einem geringeren elektromotorischen Widerstand, also einem geringeren Bremswiderstand mit verringerter Rekuperationsleistung, oder nötigenfalls mit einem gewissen Rückzugsdrehmoment betrieben wird, so dass die gewünschte Seilspannung sichergestellt ist.

Durch eine vorgegebene Seilspannung in jedem Betriebszustand ist gewährleistet, dass sich kein Schlappseil an der Seilwinde oder den Umlenkrollen bildet. Hierdurch könnte das Seil ansonsten aus Windungen oder den Umlenkrollen springen, was zu einem erhöhten Seilverschleiß, einer Beschädigung des Seils oder zu einer Betriebsunterbrechung mit Reparatur der Baumaschine führen könnte.

Nach einer Weiterbildung der Erfindung ist es besonders zweckmäßig, dass der Sollwert für den Elektromotor eine vorgegebene Seilzugkraft ist. Hierdurch kann über eine Steuerung direkt eine Mindestseilzugkraft eingestellt und vorgegeben werden. Die Steuerung kann entsprechend die Leistung oder den elektromotorischen Widerstand des Elektromotors insbesondere im Rekuperationsbetrieb steuern.

Besonders vorteilhaft ist es dabei, dass eine Kraftmesseinrichtung zum Messen der Seilzugkraft vorgesehen ist und dass die Kraftmesseinrichtung mit der Steuerung zum Steuern/Regeln des Elektromotors abhängig von der gemessenen Seilzugkraft in Verbindung steht. Mit der Kraftmesseinrichtung kann unmittelbar die Zugkraft an dem Seil ermittelt und über die Steuerung zum Steuern des Elektromotors eingesetzt werden. Durch dieses Rückkoppeln des Messwertes kann mit der Steuerung ein Regeln des Elektromotors abhängig von der Seilzugkraft erreicht werden.

Grundsätzlich kann die Kraftmesseinrichtung in jeder geeigneten Weise ausgebildet sein. Besonders zweckmäßig ist es nach einer Ausführung der Erfindung, dass die Kraftmesseinrichtung einen Kraftmessbolzen an einer Umlenkrolle des Seiles oder eine Kraftmesslasche an einem Windenbock der Seilwinde aufweist. Es kann dabei eine unmittelbare Erfassung einer Kraft, etwa durch eine Kraftmessdose oder durch Kraftmessstreifen, erreicht werden.

Grundsätzlich kann eine einheitliche Seilzugkraft für verschiedene Betriebssituationen eingestellt werden, insbesondere für das Heben und Senken der Werkzeugeinrichtung. Besonders vorteilhaft ist es nach einer Weiterbildung der Erfindung, dass die vorgebbare Seilzugkraft durch die Steuerung veränderbar ist. Hierfür kann eine entsprechende Eingabeeinrichtung für eine Bedienperson oder eine automatische Veränderung nach einem vorgegebenen Steuerprogramm vorgesehen sein. Insbesondere kann sich die Seilzugkraft abhängig vom Betriebsmodus ändern. Beispielsweise kann beim Senken der Werkzeugeinrichtung eine andere Mindestseilzugkraft vorgesehen sein als beim Heben. Der jeweilige Vorgabewert kann dabei aus einem Speicher abgerufen oder durch eine Bedienperson eingegeben werden. Der Vorgabewert für die Seilzugkraft kann auch von der jeweils ausgewählten und angebauten Werkzeugeinrichtung abhängen.

Grundsätzlich kann die Baumaschine in jeder geeigneten Weise ausgebildet sein, bei welcher an einem Mast eine Werkzeugeinrichtung mittels eines Seiles gehoben und abgesenkt wird. Insbesondere bei einem wiederholten Anheben und Absenken der Werkzeugeinrichtung entlang des Mastes ist die erfindungsgemäße Anordnung zur Rekuperation von Energie besonders wirtschaftlich. Dies kann beispielsweise bei einer Ramme, einem Rüttler oder einer Schlitzwandfräse oder einem Schlitzwandgreifer, wie sie insbesondere für den Tiefbau eingesetzt werden, zweckmäßig sein.

Besonders vorteilhaft ist es nach einer Ausgestaltung der Erfindung, dass die Baumaschine als ein Bohrgerät ausgebildet ist, an dessen Mast ein Drehbohrantrieb verstellbar gelagert ist, welcher über mindestens einen Stellantrieb entlang des Mastes verfahrbar ist. Die Werkzeugeinrichtung kann dabei insbesondere eine teleskopierbare Kellystange mit einem Bohrwerkzeug sein. Über das Seil kann die innere Stange des Kellygestänges zusammen mit dem Bohrwerkzeug gehoben und abgesenkt werden. Das Bohrwerkzeug kann dabei beliebig ausgebildet sein, insbesondere als eine Bohrschnecke oder besonders bevorzugt als ein Bohreimer.

Insbesondere bei einem diskontinuierlichen Bohren mit einem häufigen Rückziehen des Bohrwerkzeuges zu dessen Entleerung ist die Erfindung besonders wirtschaftlich.

Vorzugsweise kann der Mast als ein Mäkler, insbesondere ein Teleskopmäkler, ausgebildet sein. Der Mäkler weist entlang seiner Vorderseite eine Linearführung auf, an welcher etwa ein Arbeitsschlitten als oder für die Werkzeugeinrichtung vertikal bewegbar geführt ist.

Die Erfindung umfasst weiterhin ein Verfahren zum Betreiben einer Baumaschine mit einem Mast, entlang welchem eine Werkzeugeinrichtung bewegbar gelagert ist, wobei die Werkzeugeinrichtung an einem Seil aufgehängt ist, welches zum Heben und Senken der Werkzeugeinrichtung mittels einer Seilwinde betätigt wird, welche von einem Elektromotor als Windenantrieb in einem Antriebsmodus angetrieben wird, wobei der Elektromotor zum Betreiben in einem Rekuperationsmodus ausgebildet ist, in welchem der Elektromotor beim Senken der Werkzeugeinrichtung elektrische Energie erzeugt und abgibt, wobei der Elektromotor durch eine Steuerung abhängig von einem vorgebbaren Sollwert angesteuert wird, so dass das Seil sowohl im Antriebsmodus als auch im Rekuperationsmodus des Elektromotors gespannt ist. Das erfindungsgemäße Verfahren kann insbesondere durch die zuvor beschriebene Baumaschine durchgeführt werden. Es können mit dem Verfahren die zuvor beschriebenen Vorteile erreicht werden. Durch die Steuerung ist der elektromotorische Widerstand des Elektromotors im Rekuperationsmodus einstellbar und veränderbar, so dass ein vorgegebener Mindestwert für die Seilspannung sichergestellt ist.

Eine bevorzugte Verfahrensvariante besteht nach der Erfindung darin, dass der Elektromotor abhängig von einer vorgebbaren Seilzugkraft als Sollwert angesteuert wird. Es kann so eine Mindestseilzugkraft unmittelbar vorgegeben werden.

Eine vorteilhafte Weiterbildung besteht nach der Erfindung darin, dass die vorgebbare Seilkraft durch die Steuerung verändert wird. Dies kann über eine Eingabeeinrichtung unmittelbar durch eine Bedienperson oder automatisch entsprechend einem vorgegebenen Steuerprogramm abhängig von bestimmten Betriebsparametern erfolgen. So kann etwa beim Heben eine andere Seilzugkraft vorgegeben werden als beim Senken. Auch kann sich die vorgegebene Seilzugkraft abhängig von der eingesetzten Werkzeugeinrichtung ändern.

Eine besonders gute Verfahrenssteuerung wird nach einer Ausführungsvariante der Erfindung dadurch erzielt, dass eine Seilzugkraft mittels einer Kraftmesseinrichtung gemessen wird, wobei die Kraftmesseinrichtung mit der Steuerung in Verbinddung steht, wobei der Elektromotor abhängig von der gemessenen Seilzugkraft gesteuert oder geregelt wird. Mittels der Kraftmesseinrichtung kann so eine Ist-Seilzugkraft am Seil ermittelt werden. Diese Ist-Seilzugkraft wird mit der vorgegebenen Soll-Seilzugkraft verglichen. Abhängig von der sich ergebenden Differenz kann durch die Steuerung der Antrieb der Seilwinde so angesteuert werden, dass zumindest die Ist-Seilzugkraft nicht geringer als die vorgegebene Soll-Seilzugkraft ist, welche als Mindestkraft für eine gewünschte Seilspannung vorgegeben ist.

Grundsätzlich kann die Steuerung auch so ausgelegt sein, dass durch diese die Ist-Seilzugkraft auf die gegebene Soll-Seilzugkraft oder zumindest einen Sollbereich für die Soll-Seilzugkraft eingeregelt wird. Dabei kann in der Steuerung auch als eine obere Grenze eine maximale Seilzugkraft festgelegt werden. Erreicht die Ist-Seilzugkraft die maximale Seilzugkraft, wird der Elektromotor der Seilwinde derart angesteuert, bis die Ist-Seilzugkraft den maximalen Seilzugkraftwert wieder unterschreitet.

Die Erfindung wird nachfolgend anhand eines bevorzugten Ausführungsbeispieles weiter beschrieben, welches schematisch in der Zeichnung dargestellt ist.

Die einzige Zeichnung zeigt eine Seitenansicht einer erfindungsgemäßen Baumaschine 10 mit einem Trägergerät 12. Das Trägergerät 12 umfasst ein Raupenfahrwerk als Unterwagen 14, auf welchem drehbar ein Oberwagen 16 gelagert ist. In einer Bedienkabine des Oberwagens 16 befindet sich eine Steuerung 60 für die Baumaschine 10. Über einen Anlenkmechanismus 18 ist an dem Oberwagen 16 verstellbar ein Mast 20 gelagert, welcher im Betrieb eine im Wesentlichen vertikale Position aufweist.

Gemäß dem dargestellten Ausführungsbeispiel kann der Mast 20 als ein Mäkler 21 mit einer Linearführung 24 an seiner Vorderseite ausgebildet sein. Entlang der Linearführung 24 kann ein Arbeitsschlitten 38 mit einem Drehbohrantrieb 36 vertikal verfahrbar gelagert sein. Hierdurch kann die Baumaschine 10 als ein Bohrgerät ausgeführt werden. In der Zeichnung ist eine obere Position des Drehbohrantriebes 36 sowie eine untere Position mit unterbrochener Linienführung dargestellt.

Über einen Mastkopf 22 am oberen Ende des Mastes 20 kann ein Seil 40 geführt sein, an dessen einem Ende eine vorzugsweise teleskopierbare Kellystange 32 mit einem Bohrwerkzeug 34 als Werkzeugeinrichtung 30 vorgesehen ist. Die Kellystange 32 kann durch ein hülsenförmiges Antriebsrad des Drehbohrantriebes 36 am Arbeitsschlitten 38 geführt sein, so dass ein Drehmoment von dem Drehbohrantrieb 36 über nicht dargestellte Mitnehmerleisten auf die Kellystange 32 übertragen werden kann. Am unteren Ende der Kellystange 32 ist ein Bohrwerkzeug 34 zum Erstellen eines Bohrloches im Boden angeordnet. Das Bohrwerkzeug 34 kann grundsätzlich beliebig ausgebildet sein und insbesondere eine Bohrschnecke oder einen Bohreimer aufweisen.

Von der Kellystange 32 aus ist das Seil 40 über Umlenkrollen 26 am Mastkopf 22 entlang des Mastes 20 bis zu einer Seilwinde 46 im Oberwagen 16 geführt. Die Seilwinde 46 ist erfindungsgemäß über einen Elektromotor 50 angetrieben, welcher auch in einem Rekuperationsmodus betrieben werden kann. Über die Seilwinde 46 kann mittels des Seiles 40 die Kellystange 32 mit dem Bohrwerkzeug 34 gehoben und gesenkt werden. Beim Senken kann Lageenergie durch den Elektromotor 50 in elektrische Energie umgewandelt und an eine Speichereinrichtung oder einen elektrischen Verbraucher abgegeben werden.

Über einen Stellantrieb 28 mit Winde am Mast 20 kann über ein weiteres Stellseil 29 der Arbeitsschlitten 38 mit dem Drehbohrantrieb 36 nach oben gezogen werden. Durch entsprechendes Antreiben des Stellantriebes 28 in die gegengesetzte Richtung kann der Arbeitsschlitten 38 mit dem Drehbohrantrieb 36 auch nach unten abgelassen werden. Der Stellantrieb 28 kann ebenfalls mit einem nicht dargestellten Elektromotor ausgestattet sein, welcher ebenso im Rekuperationsmodus betrieben werden kann. Der Arbeitsschlitten 38 mit dem Drehbohrantrieb 36 kann ebenfalls als Teil der Werkzeugeinrichtung 30 angesehen werden.

Im dargestellten Ausführungsbeispiel ist vorzugsweise an einer Umlenkrolle 26 am Mastkopf 22 eine Kraftmesseinrichtung 62 angeordnet. Die Kraftmesseinrichtung 62 kann beispielsweise als ein Kraftmessbolzen ausgebildet sein, durch welchen eine Seilzugkraft am Seil 40 erfasst werden kann. Die Kraftmesseinrichtung 62 steht mit der Steuerung 60 an Oberwagen 16 in Verbindung.

Über die Steuerung 60 wird der mindestens eine Elektromotor 50 zum Betreiben der Seilwinde 46 und vorzugsweise auch der weitere Elektromotor zum Betreiben des als Winde ausgebildeten Stellantriebes 28 angesteuert. Die Ansteuerung des Elektromotors 50 durch die Steuerung 60 erfolgt dabei so, dass abhängig von einem vorgegebenen Sollwert für die Seilzugkraft der mindestens eine Elektromotor 50 so angesteuert wird, dass das Seil 40 nicht nur im Antriebsmodus, sondern auch im Rekuperationsmodus des Elektromotors 50 eine vorgesehene Mindestspannung aufweist. Insbesondere kann durch die Steuerung 60 ein elektromotorischer Widerstand des mindestens einen Elektromotors 50 angesteuert und verändert werden, wobei sich auch entsprechend die Rekuperationsleistung des Elektromotors 50 verändert. Die Steuerung 60 ist insgesamt so ausgelegt, dass eine Mindestspannung des Seiles 40 gewährleistet ist, auch wenn sich hierdurch die Rekuperationsleistung des Elektromotors 50 gegenüber einem maximal möglichen Wert zumindest für eine gewisse Zeitspanne verringert. Durch eine ausreichende Seilspannung wird sichergestellt, dass sich kein Schlappseil bildet, etwa wenn ein Abbremsen des Bohrwerkzeuges 34 bei einem Ablassen in ein mit Flüssigkeit gefülltes Bohrloch erfolgt. Hierdurch wird das Bilden von Schlappseil mit der Gefahr eines Herausspringens des Seiles 40 aus der Umlenkrolle 26 oder einer ungeordneten Wicklung auf der Seilwinde 46 vermieden.

Durch die erfindungsgemäße Baumaschine 10 und das zugehörige erfindungsgemäße Verfahren können ein energiesparender und damit umweltschonender und wirtschaftlicher Betrieb bei einem weiterhin sicheren Betriebsablauf erreicht werden.

## Patentansprüche

1. Baumaschine, insbesondere Bohrgerät, mit
einem Mast (20), entlang welchem eine Werkzeugeinrichtung (30) bewegbar gelagert ist, wobei die Werkzeugeinrichtung (30) an einem Seil (40) aufgehängt ist, welches zum Heben und Senken der Werkzeugeinrichtung (30) mittels einer Seilwinde (46) betätigbar ist, welche von einem Elektromotor (50) als Windenantrieb in einem Antriebsmodus angetrieben ist,
wobei der Elektromotor (50) zum Betreiben in einem Rekuperationsmodus ausgebildet ist, in welchem der Elektromotor (50) beim Senken der Werkzeugeeinrichtung (30) elektrische Energie erzeugt und abgibt, und
einer Steuerung (60), welche ausgebildet ist, abhängig von einem vorgebbaren Sollwert, den Elektromotor (50) so anzusteuern, dass das Seil (40) sowohl im Antriebsmodus als auch im Rekuperationsmodus des Elektromotors (50) gespannt ist.

2. Baumaschine nach Anspruch 1,
**dadurch gekennzeichnet,**
**dass** der Sollwert für den Elektromotor (50) eine vorgegebene Seilzugkraft ist.

3. Baumaschine nach Anspruch 2,
**dadurch gekennzeichnet,**
**dass** eine Kraftmesseinrichtung (62) zum Messen der Seilzugkraft vorgesehen ist und dass die Kraftmesseinrichtung (62) mit der Steuerung (60) zum Steuern/Regeln des Elektromotors (50) abhängig von der gemessenen Seilzugkraft in Verbindung steht.

4. Baumaschine nach Anspruch 3,
**dadurch gekennzeichnet,**
**dass** die Kraftmesseinrichtung (62) einen Kraftmessbolzen an einer Umlenkrolle (26) des Seiles (40) oder eine Kraftmesslasche an einem Windenbock der Seilwinde (46) aufweist.

5. Baumaschine nach einem der Ansprüche 2 bis 4,
**dadurch gekennzeichnet,**
**dass** die vorgebbare Seilzugkraft durch die Steuerung (60) veränderbar ist.

6. Baumaschine nach einem der Ansprüche 1 bis 5,
**dadurch gekennzeichnet,**
**dass** die Baumaschine (10) als ein Bohrgerät ausgebildet ist, an dessen Mast (20) ein Drehbohrantrieb (36) verstellbar gelagert ist, welcher über mindestens einen Stellantrieb (28) entlang des Mastes (20) verfahrbar ist.

7. Verfahren zum Betreiben einer Baumaschine (10), insbesondere nach einem der Ansprüche 1 bis 6, mit einem Mast (20), entlang welchem eine Werkzeugeinrichtung (30) bewegbar gelagert ist, wobei die Werkzeugeinrichtung (30) an einem Seil (40) aufgehängt ist, welches zum Heben und Senken der Werkzeugeinrichtung (30) mittels einer Seilwinde (46) betätigt wird, welche von einem Elektromotor (50) als Windenantrieb in einem Antriebsmodus angetrieben wird, wobei der Elektromotor (50) zum Betreiben in einem Rekuperationsmodus ausgebildet ist, in welchem der Elektromotor (50) beim Senken der Werkzeugeinrichtung (30) elektrische Energie erzeugt und abgibt,
wobei der Elektromotor (50) durch eine Steuerung (60) abhängig von einem vorgebbaren Sollwert angesteuert wird, so dass das Seil (40) sowohl im Antriebsmodus als auch im Rekuperationsmodus des Elektromotors (50) gespannt ist.

8. Verfahren nach Anspruch 7,
**dadurch gekennzeichnet,**
**dass** der Elektromotor (50) abhängig von einer vorgegebenen Seilzugkraft als Sollwert angesteuert wird.

9. Verfahren nach Anspruch 8,
**dadurch gekennzeichnet,**
**dass** die vorgebbare Seilzugkraft durch die Steuerung (60) oder einen Bediener verändert wird.

10. Verfahren nach einem der Ansprüche 7 bis 9,
**dadurch gekennzeichnet,**
**dass** eine Seilzugkraft mittels einer Kraftmesseinrichtung (62) gemessen wird,
wobei die Kraftmesseinrichtung (62) mit der Steuerung (60) in Verbindung steht,
wobei der Elektromotor (50) abhängig von der gemessenen Seilzugkraft gesteuert oder geregelt wird.

## Claims

1. Construction machine, in particular drilling rig, comprising
a mast (20), along which a tool means (30) is movably mounted, wherein the tool means (30) is suspended on a cable (40) which can be actuated by means of cable winch (46) for raising and lowering the tool means (30), which cable winch is driven by an electric motor (50), as a winch drive, in a drive mode,
wherein the electric motor (50) is designed for operating in a recuperation mode in which the electric motor (50) generates and outputs electrical energy when the tool means (30) is lowered, and
a controller (60), which is designed to actuate the electric motor (50), depending on a specifiable target value, in such a way that the cable (40) is tensioned both in the drive mode and in the recuperation mode of the electric motor (50).

2. Construction machine according to claim 1,
**characterized in that**
the target value for the electric motor (50) is a specified cable traction.

3. Construction machine according to claim 2,
**characterized in that**
a force measuring device (62) is provided for measuring the cable traction, and **in that** the force measuring device (62) is connected to the controller (60) for the purpose of controlling the electric motor (50) depending on the measured cable traction.

4. Construction machine according to claim 3
**characterized in that**
the force measuring device (62) comprises a force measuring pin on a deflection roller (26) of the cable (40), or a force measuring lug on a winch block of the cable winch (46).

5. Construction machine according to any of claims 2 to 4,
**characterized in that**
the specifiable cable pull force can be changed by means of the controller (60).

6. Construction machine according to any of claims 1 to 5,
**characterized in that**
the construction machine (10) is designed as a drilling rig, on the mast (20) of which a rotary drilling drive (36) is adjustably mounted, which drive can be moved along the mast (20) by means of at least one actuating drive (28).

7. Method for operating a construction machine (10), in particular according to any of claims 1 to 6, comprising a mast (20), along which a tool means (30) is movably mounted, wherein the tool means (30) is suspended on a cable (40) which is actuated by means of a cable winch (46) in order to raise and lower the tool means (30), which cable winch is driven by an electric motor (50), as a winch drive, in a drive mode, wherein the electric motor (50) is designed for operation in a recuperation mode in which the electric motor (50) generates and outputs electrical energy during lowering of the tool means (30),
wherein the electric motor (50) is actuated by a controller (60) dependent on a specifiable target value, such that the cable (40) is tensioned both in the drive mode and in the recuperation mode of the electric motor (50).

8. Method according to claim 7,
**characterized in that**
the electric motor (50) is actuated dependent on a specifiable cable traction as the target value.

9. Method according to claim 8,
**characterized in that**
the specifiable cable pull force is changed by the controller (60) or an operator.

10. Method according to any of claims 7 to 9,
**characterized in that**
a cable traction is measured by means of a force measuring device (62), wherein the force measuring device (62) is connected to the controller (60), wherein the electric motor (50) is controlled or adjusted dependent on the measured cable traction.

## Revendications

1. Engin de chantier, en particulier appareil de forage, avec
un mât (20), le long duquel un dispositif d'outil (30) est monté mobile, dans lequel le dispositif d'outil (30) est suspendu à un câble (40), lequel pour le levage et l'abaissement du dispositif d'outil (30) peut être actionné au moyen d'un treuil (46), lequel est entraîné par un moteur électrique (50) en tant qu'entraînement de treuil dans un mode d'entraînement,
dans lequel le moteur électrique (50) est réalisé pour fonctionner dans un mode de récupération, dans lequel le moteur électrique (50) lors de l'abaissement du dispositif d'outil (30) produit et délivre de l'énergie électrique, et
une commande (60), laquelle est réalisée pour commander le moteur électrique (50) en fonction d'une valeur de consigne pouvant être prédéfinie, de sorte que le câble (40) est tendu aussi bien dans le mode d'entraînement que dans le mode de récupération du moteur électrique (50).

2. Engin de chantier selon la revendication 1,
**caractérisé en ce**
**que** la valeur de consigne pour le moteur électrique (50) est une force de traction de câble prédéfinie.

3. Engin de chantier selon la revendication 2,
**caractérisé en ce**
**qu'**un dispositif de mesure de force (62) pour mesurer la force de traction de câble est prévu et que le dispositif de mesure de force (62) est relié à la commande (60) pour commander/réguler le moteur électrique (50) en fonction de la force de traction de câble mesurée.

4. Engin de chantier selon la revendication 3,
**caractérisé en ce**
**que** le dispositif de mesure de force (62) présente un boulon de mesure de force sur une poulie de renvoi (26) du câble (40) ou une languette de mesure de force sur un support de treuil du treuil (46).

5. Engin de chantier selon l'une quelconque des revendications 2 à 4,
**caractérisé en ce**
**que** la force de traction de câble pouvant être prédéfinie peut être modifiée par la commande (60).

6. Engin de chantier selon l'une quelconque des revendications 1 à 5,
**caractérisé en ce**
**que** l'engin de chantier (10) est réalisé en tant qu'appareil de forage, sur le mât (20) duquel un entraînement de forage rotatif (36) est monté mobile, lequel est déplaçable le long du mât (20) par l'intermédiaire d'au moins un entraînement de réglage (28).

7. Procédé pour faire fonctionner un engin de chantier (10), en particulier selon l'une quelconque des revendications 1 à 6, avec un mât (20), le long duquel un dispositif d'outil (30) est monté mobile, dans lequel le dispositif d'outil (30) est suspendu à un câble (40), lequel pour le levage et l'abaissement du dispositif d'outil (30) est actionné au moyen d'un treuil (46), lequel est entraîné par un moteur électrique (50) en tant qu'entraînement de treuil dans un mode d'entraînement, dans lequel le moteur électrique (50) est réalisé pour fonctionner dans un mode de récupération, dans lequel le moteur électrique (50) lors de l'abaissement du dispositif d'outil (30) produit et délivre de l'énergie électrique,
dans lequel le moteur électrique (50) est commandé par une commande (60) en fonction d'une valeur de consigne pouvant être prédéfinie, de sorte que le câble (40) est tendu aussi bien dans le mode d'entraînement que dans le mode de récupération du moteur électrique (50).

8. Procédé selon la revendication 7,
**caractérisé en ce**
**que** le moteur électrique (50) est commandé en fonction d'une force de traction de câble prédéfinie en tant que valeur de consigne.

9. Procédé selon la revendication 8,
**caractérisé en ce**
**que** la force de traction de câble pouvant être prédéfinie est modifiée par la commande (60) ou un utilisateur.

10. Procédé selon l'une quelconque des revendications 7 à 9,
**caractérisé en ce**
**qu'**une force de traction de câble est mesurée au moyen d'un dispositif de mesure de force (62),
dans lequel le dispositif de mesure de force (62) est relié à la commande (60),
dans lequel le moteur électrique (50) est commandé ou réglé en fonction de la force de traction de câble mesurée.
